# EUROPÄISCHE PATENTSCHRIFT

(11) **EP 0 655 275 B1**
(45) Veröffentlichungstag und Bekanntmachung des Hinweises auf die Patenterteilung: **06.10.1999**
(21) Anmeldenummer: 93810829.7
(22) Anmeldetag: 26.11.1993
(51) Int. Cl.: B01F 5/06

(54) **Statische Mischvorrichtung**
Static mixing device
Dispositif de mélange statique

(43) Veröffentlichungstag der Anmeldung: 31.05.1995
(73) Patentinhaber: Sulzer Chemtech AG, CH-8404 Winterthur (CH)
(72) Erfinder: Alfaré, Georges, CH-8102 Oberengstrigen (CH)
(74) Vertreter: Trieblnig, Adolf

(56) Entgegenhaltungen:
- EP-A- 0 070 915
- EP-A- 0 070 916
- EP-A- 0 072 875
- WO-A-93/04771
- US-A- 4 511 258
- US-A- 4 710 326

## Beschreibung

Die Erfindung betrifft eine statische Mischvorrichtung gemäss Oberbegriff von Anspruch 1. Eine solche Vorrichtung ist aus der Patentschrift US-A-4577258 bekannt.

Aufgabe der vor liegenden Erfindung war es, eine gegenüber der US-A-4577258 stabilere Mischvorrichtung zu schaffen. Diese Aufgabe wird durch die kennzeichnanden Merkmale des Anspruchs 1 gelöst.

Die Ansprüche 2 bis 5 betreffen verschiedene Ausführungsformen der erfindungsgemässen Mischvorrichtung. Das Material, aus dem die Mischelemente gefertigt werden, ist vorzugsweise eine metallische Legierung oder ein Kunststoff (Anspruch 6). Die beiden Teilstücke werden mit Vorteil zusammengeschweisst (Anspruch 7). Anspruch 8 bezieht sich auf eine vorteilhafte Mischvorrichtung mit mehr als einem Mischelement.

Nachfolgend wird die Erfindung anhand der Zeichnungen näher erläutert. Es zeigen:
- Fig. 1: ausschnittsweise eine perspektivische Darstellung eines Mischelements zur erfindungsgemässen Mischvorrichtung,
- Fig. 2: Längsschnitt durch eine Mischvorrichtung mit dem Mischelement der Fig.1,
- Fig. 3: Draufsicht auf ein Teilsstück einer zweiten Ausführungsform des erfindungsgemässen Mischelements,
- Fig. 4: eine dritte Ausführungsform und
- Fig. 5: eine vierte Ausführungsform,

Das Mischelement 3 der Fig.1 setzt sich aus den streifenartigen, im wesentlichen zickzack- oder wellenförmigen Teilstücken 1 und 2 zusammen. Das Teilstück 1 umfasst die mischwirksamen Stege 12, wobei zwischen jeweils zwei dieser Stege 12 ein Durchbruch 13 liegt. Beim Teilstück 2 haben die entsprechenden Stege und Durchbrüche die Bezugszeichen 22 bzw. 23. Die beiden Teilstücke 1 und 2 sind an den Querstegen 11 und 21 miteinander verbunden, beispielsweise durch eine Punktschweissung. An den äusseren Extremstellen weisen die Stege 12 und 22 Verbindungsstücke 14 bzw. 24 auf. Die Teilstücke 1 und 2 können durch Stanzen aus Metall- oder Kunststoffplatten - und anschliessendem Umformen - hergestellt werden. Die Teilstücke können auch spritzgegossen werden.

Fig.2 zeigt, wie das Mischelement 3 der Fig.1 in einem rohrförmigen Gehäuse 4 angeordnet ist. Mit dem Pfeil 5 ist die Hauptfliessrichtung angegeben.

Während beim ersten Ausführungsbeispiel in Fig.1 das Teilstück 1 in Form einer starren Kette vorliegt, dessen Kettenglieder jeweils zwei parallele mischwirksame Stege 12 umfassen, liegt beim zweiten Ausführungsbeispiel in Fig.3 eine entsprechende Kette mit jeweils drei Stegen 12 und zwei Durchbrüchen 13 vor. Beim dritten Ausführungsbeispiel, Fig.4, weisen die Kettenglieder jeweils nur einen mischwirksamen Steg auf.

Fig.5 stellt ein viertes Ausführungsbeispiel ausschnittsweise dar, bei dem die Durchbrüche 13a und 13b (bzw. 23a und 23b) durch teilweises Ausschneiden sowie Ausbiegen von Material gebildet sind, wobei das ausgebogene Material 15a und 15b (bzw. 25a und 25b) selbst die Funktion von mischwirksamen Stegen hat.

Im allgemeinen umfasst eine Mischvorrichtung mehr als ein Mischelement 3. Dabei wird mit Vorteil vorgesehen, dass die aneinander grenzenden Mischelemente bezüglich der Hauptfliessrichtung um einen Winkel von vorzugsweise-90° gegeneinander verschwenkt sind.

Ausser für Mischvorgänge kann bekanntlich eine Mischvorrichtung wie die hier beschriebene Mischvorrichtung auch bei Wärme- und Stoffaustauschvorgängen eingesetzt werden.

## Patentansprüche

1. Statische Mischvorrichtung für ein fliessendes Medium, umfassend ein rohrartiges Gehäuse (4) und mindestens ein im Gehäuse angeordnetes Mischelement (3), dessen Strukturelemente im wesentlichen flächenartige Stege (11, 12, 21, 22) sind, wobei das Gehäuse eine Hauptfliessrichtung (5) des Mediums definiert, die Stege (12, 22), welche die Mischwirkung ausüben, jeweils mit der Hauptfliessrichtung einen Winkel einschliessen, das Mischelement aus zwei streifenartigen, gleich ausgebildeten und im wesentlichen zickzack- oder wellenförmigen Teilstücken (1, 2) zusammengesetzt ist und die Anordnung des einen Teilstücks durch eine 180°-Drehung um die Gehäuseachse in die Anordnung des anderen Teilstücks überführbar ist,
dadurch gekennzeichnet, dass die Teilstücke übereinander angeordnet sind und quer zu den mischwirksamen Stegen (12, 22) liegende, Stegartige Bereiche (11, 27) aufweisen, die am den Berührungsstellen der zwei Teilstücke Fläche auf Fläche miteinander verbunden sind.

2. Mischvorrichtung nach Anspruch 1, dadurch gekennzeichnet, dass die Teilstücke (1, 2) Durchbrüche (13, 23) aufweisen, die jeweils mindestens einen Zwischenraum zwischen zwei benachbarten, parallelen Stegen (12, 22) bilden.

3. Mischvorrichtung nach Anspruch 2, dadurch gekennzeichnet, dass die Durchbrüche (13, 23) durch Entfernen von Material hergestellt sind.

4. Mischvorrichtung nach Anspruch 2, dadurch gekennzeichnet, dass die Durchbrüche (13, 23) durch teilweises Ausschneiden sowie Ausbiegen von Material gebildet sind, wobei das ausgebogene Material selbst die Funktion von mischwirksamen Stegen (15a, 15b) hat.

5. Mischvorrichtung nach einem der Ansprüche 1 bis 4, dadurch gekennzeichnet, dass das Teilstück (1) in Form einer starren Kette vorliegt, wobei die Kettenglieder jeweils von einem mischwirksamen Steg (12) oder von Gruppen, die zwei oder mehr parallele mischwirksame Stege (12) umfassen, gebildet sind.

6. Mischvorrichtung nach einem der Ansprüche 1 bis 5, dadurch gekennzeichnet, dass die Teilstücke (1, 2) durch Stanzen aus Metall- oder Kunststoffplatten oder durch Spritzgiessen hergestellt sind.

7. Mischvorrichtung nach einem der Ansprüche 1 bis 6, dadurch gekennzeichnet, dass die beiden Teilstücke (1, 2) des Mischelements (3) durch Schweissen, insbesondere Punktschweissen, miteinander verbunden sind.

8. Mischvorrichtung nach einem der Ansprüche 1 bis 7, dadurch gekennzeichnet, dass mindestens zwei Mischelemente (3) im Gehäuse hintereinander angeordnet sind, wobei die aneinander grenzenden Mischelemente bezüglich der Hauptfliessrichtung um einen Winkel von vorzugsweise 90° gegeneinander verschwenkt sind.

## Claims

1. A static mixing device for a flowing medium, comprising a tubular housing (4) and at least one mixing element (3) disposed in the housing, the structural elements of which are substantially plane bars (11, 12, 21, 22), wherein the housing defines a main direction of flow (5) of the medium and the bars (12, 22), which exert the mixing action, enclose an angle with the main direction of flow, the mixing element is formed of at least two strip-like, substantially zigzag or wavy sections (1, 2) and the arrangement of the one section can be transported into the arrangement of the other section by a 180° rotation around the housing axis,
**characterized in that** the sections are disposed one above the another and comprise bar-like regions which lie transversally to the bars (11, 21) having a mixing action and which are connected, face to face, to one another at the contact points of the two sections.

2. A mixing device according to Claim 1,
**characterized in that** the sections (12) comprise openings (13, 23) which each form at least one space between two adjacent, parallel bars (12, 22).

3. A mixing device according to Claim 2,
**characterised in that** the openings (13, 23) are produced by the removal of material.

4. A mixing device according to Claim 2,
**characterized in that** the openings (13, 23) are formed by partial blanking or bending out of material, the bent-out material itself having the function of bars (15a, 15b) having a mixing action.

5. A mixing device according to one of Claims 1 to 4,
**characterized in that** the section (1) is provided in the form of a rigid chain, the chain links each being formed by a bar (12) having a mixing action or by groups comprising two or more parallel bars (12) having a mixing action.

6. A mixing device according to one of Claims 1 to 5,
**characterized in that** the sections (12) are produced by stamping from metal or plastic plates or by injection moulding.

7. A mixing device according to one of Claims 1 to 6,
**characterized in that** the two sections (12) of the mixing element (3) are connected to one another by welding, especially spot welding.

8. A mixing device according to one of Claims 1 to 7,
**characterized in that** at least two mixing elements (3) are disposed one behind the other in the housing, the adjacent mixing elements being mutually swivelled by an angle of preferably 90° in relation to the main direction of flow.

## Revendications

1. Dispositif de mélange statique pour un milieu d'écoulement, comportant un boîtier tubulaire (4) et au moins un élément de mélange (3) disposé dans le boîtier, dont les éléments structurels sont sensiblement des barrettes planes (11, 12, 21, 22), où le boîtier définit une direction d'écoulement principale (5) du milieu, où les barrettes (12, 22) qui produisent l'effet de mélange, forment respectivement avec la direction d'écoulement principale un angle, où l'élément de mélange est constitué de deux pièces partielles (1, 2) d'un type de bande, réalisées d'une manière identique et sensiblement en forme d'onde ou de zigzag, et où l'agencement d'une pièce partielle peut être transféré par une rotation de 180° autour de l'axe de boîtier dans l'agencement de l'autre pièce partielle, caractérisé en ce que les pièces partielles sont disposées l'une au-dessus de l'autre et présentent des zones en forme de barrette (11, 21) s'étendant transversalement aux barrettes (12, 22) efficaces pour le mélange et qui sont reliées aux emplacements de contact des deux pièces partielles face à face l'une avec l'autre.

2. Dispositif de mélange selon la revendication 1, caractérisé en ce que les pièces partielles (1, 2) présentent des perçages (13, 23) qui forment respectivement au moins un espace intermédiaire entre deux barrettes parallèles avoisinantes (12, 22).

3. Dispositif de mélange selon la revendication 2, caractérisé en ce que les perçages (13, 23) sont réalisés par un enlèvement de matériau.

4. Dispositif de mélange selon la revendication 2, caractérisé en ce que les perçages (13, 23) sont réalisés par une découpure partielle et par un pliage en dehors du matériau, où le matériau plié en dehors a lui-même la fonction de barrettes efficaces pour le mélange (15a, 15b).

5. Dispositif de mélange selon l'une des revendications 1 à 4, caractérisé en ce que la pièce partielle (1) se présente sous la forme d'une chaîne rigide, où les maillons de chaîne sont formées respectivement par une barrette (12) efficace pour le mélange ou de groupes qui comprennent deux barrettes parallèles (12) ou plus efficaces pour le mélange.

6. Dispositif de mélange selon l'une des revendications 1 à 5, caractérisé en ce que les pièces partielles (1, 2) sont réalisées par un découpage à partir de plaques métalliques ou de plaques en matière synthétique ou par moulage par injection.

7. Dispositif de mélange selon l'une des revendications 1 à 6, caractérisé en ce que les deux pièces partielles (1, 2) de l'élément de mélange (3) sont reliées l'une à l'autre par soudage, notamment par soudage par points.

8. Dispositif de mélange selon l'une des revendications 1 à 7, caractérisé en ce qu'au moins deux éléments de mélange (3) sont disposés l'un derrière l'autre dans le boîtier, où les éléments de mélange avoisinants ont été amenés à pivoter l'un contre l'autre, relativement à la direction d'écoulement principale selon un angle, de préférence de 90°.
